# EUROPÄISCHE PATENTSCHRIFT

(11) **EP 3 253 459 B1**
(45) Veröffentlichungstag und Bekanntmachung des Hinweises auf die Patenterteilung: **03.04.2019**
(21) Anmeldenummer: 16700292.2
(22) Anmeldetag: 07.01.2016
(51) Int. Cl.: A62C 2/08, B63B 3/14, A62C 3/10

(54) **WAND MIT EINER BRANDBEKÄMPFUNGSEINRICHTUNG**
WALL WITH FIRE SAFETY INSTALLATION
MUR AVEC INSTALLATION DE PROTECTION CONTRE LES INCENDIES

(30) Priorität: 05.02.2015 DE 102015202033
(43) Veröffentlichungstag der Anmeldung: 13.12.2017
(73) Patentinhaber: ThyssenKrupp Marine Systems GmbH, 24143 Kiel (DE); thyssenkrupp AG, 45143 Essen (DE)
(72) Erfinder: JÜRGENS, Rolf, 21073 Hamburg (DE); VOIGTLÄNDER, Benjamin, 22767 Hamburg (DE); BRINK, Stephan, 20255 Hamburg (DE)
(74) Vertreter: thyssenkrupp Intellectual Property GmbH
(86) Internationale Anmeldenummer: PCT/EP2016/050179
(87) Internationale Veröffentlichungsnummer: WO 2016/124351

(56) Entgegenhaltungen:
- CN-A- 103 437 461
- GB-A- 682 097
- KR-A- 20130 106 174
- US-A- 3 182 669

## Beschreibung

Die Erfindung betrifft eine Wand mit einer Brandbekämpfungseinrichtung für die Wand mit einem waagerecht an der Wand verlaufenden Profil.

Viele Räume weisen heute zum Brandschutz Sprinkleranlagen auf. Eine Funktion der Sprinkleranlage ist neben der unmittelbaren Brandbekämpfung auch eine Kühlung, um eine Ausbreitung eines Brandes zu bekämpfen. Hierzu wird Wasser durch die Sprinkleranlage zum Beispiel gegen die Wände gesprüht bzw. so gegen die Decke gesprüht, dass das Wasser an den Wänden herabläuft. Das herablaufende Wasser kühlt die Wände und verhindert so durch die Kühlung der Wand ein Übergreifen eines Feuers aus einem auf der anderen Seite der Wand liegenden Raum. Zusätzlich sorgt die Kühlung bei Metallwänden dafür, dass die Metallwände sich in der Wärme nicht so stark verformen und dadurch insbesondere Durchgänge passierbar bleiben. Weist eine solche Wand jedoch ein waagerecht an der Wand laufendes Profil, so fließt das Wasser nur bis zu diesem Profil an der Wand herunter und dann auf dem Profil in waagerechter Richtung von der Wand weg. Vom Profil tropft das Wasser dann üblicher Weise nach unten, ohne die Wand, welche unter dem Profil liegt, weiter zu kühlen.

Aus der KR 10-2013-0106174 A ist eine Feuerlöscheinrichtung mit Sprinkleranlage bekannt.

Aus der US 3-182-669 A ist eine senkrechte Wand nach dem Oberbegriff des Anspruchs 1 bekannt.

Aufgabe der Erfindung ist es, eine Vorrichtung zu schaffen, wie eine flächige Befeuchtung einer Wand mit einem Profil durch eine zentrale Sprinkleranlage ermöglicht.

Gelöst wird die Aufgabe durch eine Wand mit einer Brandbekämpfungseinrichtung mit den in Anspruch 1 angegebenen Merkmalen. Vorteilhafte Weiterbildungen ergeben sich aus den Unteransprüchen, der nachfolgenden Beschreibung sowie der Zeichnung.

Die erfindungsgemäße senkrechte Wand mit einem an der senkrechten Wand ist ein waagerecht verlaufendes Profil und einer Brandbekämpfungseinrichtung zur Kühlung einer senkrechten Wand weist ein Leitblech auf. angeordnet. Das Leitblech weist wenigstens einen ersten Bereich auf, welcher oberhalb des Profils angeordnet ist, wenigstens einen zweiten Bereich, welcher unterhalb des Profils angeordnet ist, und wenigstens einen dritten Bereich, welcher in der Ebene des Profils und auf der der Wand abgewandten Seite des Profils angeordnet ist. Das Leitblich weist weiter in dem wenigstens einen zweiten Bereich wenigstens einen vierten Bereich auf, wobei das Leitblech in dem wenigstens einen vierten Bereich einen Abstand zur Wand von 1 mm bis 20 mm aufweist.

Im Brandfalle würde das Wasser, welches von einer Sprinkleranlage versprüht wird, auf die Wand oberhalb des Profils und oberhalb des Leitblechs treffen. Von dort würde das Wasser an der Wand bis zum Profil hinablaufen. Auf dem Profil würde das Wasser zunächst auf dem Profil waagerecht von der Wand weg fließen. Am Ende des Profils fließt das Wasser dann vom Profil herab, wobei es aufgrund der Fließgeschwindigkeit in erster Näherung eine parabolische Bahn beschreibt. Hierbei trifft das Wasser gegen den zweiten und dritten Bereich des Leitbleches und wird so zur Wand zurückgeführt. Durch den vergleichsweise engen Spalt von 1 mm bis 20 mm rinnt das Wasser nicht durch die Luft weiter nach unten, sondern wird wieder an die Wand geführt.

In einer bevorzugten Ausführungsform weist das Leitblech in dem wenigstens einen vierten Bereich einen Abstand zur Wand von 2 mm bis 10 mm auf.

In einer besonders bevorzugten Ausführungsform weist das Leitblech in dem wenigstens einen vierten Bereich einen Abstand zur Wand von 2,5 mm bis 5 mm auf.

In weiteren Ausführungsformen beträgt der Abstand zwischen dem wenigstens einen vierten Bereich zur Wand 2 mm bis 20 mm, 2,5 mm bis 20 mm, 1 mm bis 10 mm, 2,5 mm bis 10 mm, 1 mm bis 5 mm bzw. 2 mm bis 5 mm.

Ein Abstand von 20 mm sollte nicht überschritten werden, da ansonsten das Wasser nicht mehr effizient an die Wand zurückgeführt werden kann. Der Abstand sollte ferner einen Abstand von 1 mm nicht unterschreiten, da ansonsten die Durchflussmenge an Wasser sehr gering ist.

In einer weiteren Ausführungsform bildet das Leitblech zwischen dem wenigstens einen ersten Bereich und dem wenigstens einen zweiten Bereich eine geschlossene Fläche. Hierdurch wird das Wasser besonders effizient zur Wand zurückgeführt.

In einer weiteren Ausführungsform besteht das Leitblech aus Stahl. Diese Ausführungsform ist besonders bevorzugt, wenn auch die Wand und das Profil aus Stahl bestehen. Hinzukommt, dass das Leitblech insbesondere auch bei einem Brand seine Funktion behalten muss, weshalb Kunststoffe weniger geeignet sind. Besonders geeignet sind nichtröstende Stähle. Beispiele für nichtrostende Stähle sind V2A und V4A.

In einer weiteren Ausführungsform ist die Wand ein Schott. Ein Schott ist eine Trennwand, welche Öffnungen aufweisen kann, wobei die Öffnungen durch verriegelbare Luken verschlossen werden können. Schotten dienen beispielsweise dazu, die Ausbreitung von Feuer oder im Schiffbau das Eindringen von Wasser zu verhindern.

In einer weiteren Ausführungsform ist das Profil ein Hollandprofil oder ein Flachstahl, bevorzugt ein Hollandprofil. Ein Hollandprofil ist ein flaches Stahlprofil mit einer am Rand einer Flachseite befindlichen Verdickung. Die Verdickung befindet sich auf der der Wand abgewandten Seite des Profils. Durch die Verdickung erhält das Profil eine Versteifung.

In einer weiteren Ausführungsform ist das Leitblech an dem Profil befestigt. Vorteil dieser Ausführungsform ist, dass keine Befestigung zwischen Wand und Leitblech benötigt wird, welche eine negative Auswirkung auf die Benutzung der Wand mit Wasser haben könnte. Bevorzugt ist das Leitblech mittels Schrauben an dem Profil befestigt. Denkbar sind jedoch auch andere Befestigungsmethoden, insbesondere vernieten und verschweißen.

In einer weiteren Ausführungsform ist der Abstand zwischen dem Profil und dem dritten Bereich des Leitblechs vorzugsweise größer als der Abstand vom vierten Bereich des Leitblechs und der Wand. Hierdurch wird das Wasser effizient umgeleitet, ohne dass die Brandbekämpfungseinrichtung ein unnötiges Strömungshindernis darstellt.

Nachfolgend ist die erfindungsgemäße Wand mit einer Brandbekämpfungseinrichtung anhand eines in der Zeichnung dargestellten Ausführungsbeispiels näher erläutert.
- Figur 1:: schematische Darstellung einer erfindungsgemäßen Brandbekämpfungseinrichtung

In Figur 1 ist der schematische Aufbau einer erfindungsgemäßen Brandbekämpfungseinrichtung dargestellt. An einer Wand 10 ist ein Profil 20, wobei es sich bei dem Profil 20 um ein Hollandprofil handelt. Daher weist das Profil 20 eine Verdickung 22 auf. Ein Leitblech 30 ist derart ausgebildet, dass Wasser, welches die Wand 10 hinunterfließt und vom Profil 20 von der Wand weggeleitet wird, wieder zur Wand zurückgeführt wird. Hierzu weist das Leitblech 30 einen ersten Bereich 32, einen zweiten Bereich 34 und einen dritten Bereich 36 auf. Diese Bereiche erzeugen einen Kanal, welcher Wasser aufnimmt und zur Wand 10 zurückführt. Der zweite Bereich 34 des Leitblechs 30 weist einen vierten Bereich 38 auf, der mit der Wand 10 einen Spalt 40 bildet. Das Leitblech 30 ist über eine Befestigung 50 mit dem Profil 20 verbunden.

Beispielsweise hat das Profil 20 eine Breite von 60 mm, 80 mm, 100 mm oder 120 mm sowie eine Dicke von 5 mm. Der erste Bereich 32 hat vorzugsweise eine Breite von 35 mm, der dritte Bereich eine Breite von 55 mm. Der durch die Befestigung 50 definierte Abstand zwischen dem Profil 20 und dem zweiten Bereich 34 des Leitblechs 30 beträgt vorzugsweise 25 mm. Der Spalt 40 hat eine Breite von 1 mm bis 20 mm, im gezeigten Beispiel eine Breite von 5 mm. Der Abstand zwischen dem Profil 20 bzw. der Verdickung 22 des Profils 20 und dem dritten Bereich 36 des Leitblechs 30 ist vorzugsweise größer als der Abstand vom vierten Bereich 38 des Leitblechs 30 und der Wand 10. Im gezeigten Beispiel beträgt der Abstand zwischen dem Profil 20 bzw. der Verdickung 22 des Profils 20 und dem dritten Bereich 36 des Leitblechs 30 7 mm.

### Bezugszeichen:

- 10: Wand
- 20: Profil
- 22: Verdickung
- 30: Leitblech
- 32: erster Bereich
- 34: zweiter Bereich
- 36: dritter Bereich
- 38: vierter Bereich
- 40: Spalt
- 50: Befestigung

## Patentansprüche

1. Senkrechte Wand (10) mit einem an der senkrechten Wand (10) angeordneten waagerecht verlaufenden Profil (20) und einer Brandbekämpfungseinrichtung zur Kühlung der senkrechten Wand (10), **dadurch gekennzeichnet, dass** die Brandbekämpfungseinrichtung ein Leitblech (30) aufweist, wobei das Leitblech (30) wenigstens einen ersten Bereich (32) aufweist, welcher oberhalb des Profils (20) angeordnet ist, wobei das Leitblech (30) wenigstens einen zweiten Bereich (34) aufweist, welcher unterhalb des Profils (20) angeordnet ist, und wobei das Leitblech (30) wenigstens einen dritten Bereich (36) aufweist, welcher in der Ebene des Profils (20) und auf der der Wand (10) abgewandten Seite des Profils (20) angeordnet ist, wobei das Leitblech (30) in dem wenigstens einen zweiten Bereich (34) wenigstens einen vierten Bereich (38) aufweist, wobei das Leitblech (30) in dem wenigstens einen vierten Bereich (38) einen Abstand zur Wand (10) von 1 mm bis 20 mm aufweist.

2. Senkrechte Wand (10) nach Anspruch 1, **dadurch gekennzeichnet, dass** das Leitblech (30) in dem wenigstens einen vierten Bereich (38) einen Abstand zur Wand (10) von 2 mm bis 10 mm aufweist.

3. Senkrechte Wand (10) nach einem der vorangegangenen Ansprüche, **dadurch gekennzeichnet, dass** das Leitblech (30) in dem wenigstens einen vierten Bereich (38) einen Abstand zur Wand (10) von 2,5 mm bis 5 mm aufweist.

4. Senkrechte Wand (10) nach einem der vorangegangenen Ansprüche, **dadurch gekennzeichnet, dass** das Leitblech (30) zwischen dem wenigstens einen ersten Bereich (30) und dem wenigstens einen zweiten Bereich (34)eine geschlossene Fläche bildet.

5. Senkrechte Wand (10) nach einem der vorangegangenen Ansprüche, **dadurch gekennzeichnet, dass** das Leitblech (30) aus Stahl besteht.

6. Senkrechte Wand (10) nach einem der vorangegangenen Ansprüche, **dadurch gekennzeichnet, dass** die Wand (10) ein Schott ist.

7. Senkrechte Wand (10) nach einem der vorangegangenen Ansprüche, **dadurch gekennzeichnet, dass** das Profil (20) ein Hollandprofil oder ein Flachstahl ist.

8. Senkrechte Wand (10) nach einem der vorangegangenen Ansprüche, **dadurch gekennzeichnet, dass** das Leitblech (30) mittels Schrauben an dem Profil (20) befestigt ist.

## Claims

1. Vertical wall (10) having a horizontally extending profiled element (20) which is arranged on the vertical wall (10) and a fire-fighting device for cooling the vertical wall (10), **characterized in that** the fire-fighting device comprises a guide plate (30), wherein the guide plate (30) comprises at least one first region (32), which is arranged above the profiled element (20), wherein the guide plate (30) comprises at least one second region (34), which is arranged below the profiled element (20), and wherein the guide plate (30) comprises at least one third region (36), which is arranged in the plane of the profiled element (20) and on the side of the profiled element (20) facing away from the wall (10), wherein the guide plate (30) comprises at least one fourth region (38) in the at least one second region (34), wherein the guide plate (30) has a distance to the wall (10) of 1 mm to 20 mm in the at least one fourth region (38).

2. Vertical wall (10) according to Claim 1, **characterized in that** the guide plate (30) has a distance to the wall (10) of 2 mm to 10 mm in the at least one fourth region (38).

3. Vertical wall (10) according to one of the preceding claims, **characterized in that** the guide plate (30) has a distance to the wall (10) of 2.5 mm to 5 mm in the at least one fourth region (38).

4. Vertical wall (10) according to one of the preceding claims, **characterized in that** the guide plate (30) forms a closed area between the at least one first region (32) and the at least one second region (34).

5. Vertical wall (10) according to one of the preceding claims, **characterized in that** the guide plate (30) consists of steel.

6. Vertical wall (10) according to one of the preceding claims, **characterized in that** the wall (10) is a bulkhead.

7. Vertical wall (10) according to one of the preceding claims, **characterized in that** the profiled element (20) is a bead profile or a flat steel.

8. Vertical wall (10) according to one of the preceding claims, **characterized in that** the guide plate (30) is fastened to the profiled element (20) by means of screws.

## Revendications

1. Paroi verticale (10) comprenant un profilé (20) s'étendant horizontalement, disposé contre la paroi verticale (10), et un dispositif de lutte contre le feu pour refroidir la paroi verticale (10), **caractérisée en ce que** le dispositif de lutte contre le feu présente une tôle directrice (30), la tôle directrice (30) présentant au moins une première région (32) qui est disposée au-dessus du profilé (20), la tôle directrice (30) présentant au moins une deuxième région (34) qui est disposée en-dessous du profilé (20), et la tôle directrice (30) présentant au moins une troisième région (36) qui est disposée dans le plan du profilé (20) et du côté du profilé (20) opposé à la paroi (10), la tôle directrice (30), dans l'au moins une deuxième région (34), présentant au moins une quatrième région (38), la tôle directrice (30), dans l'au moins une quatrième région (38), étant à une distance de 1 mm à 20 mm de la paroi (10).

2. Paroi verticale (10) selon la revendication 1, **caractérisée en ce que** la tôle directrice (30), dans l'au moins une quatrième région (38), est à une distance de 2 mm à 10 mm de la paroi (10).

3. Paroi verticale (10) selon l'une quelconque des revendications précédentes, **caractérisée en ce que** la tôle directrice (30), dans l'au moins une quatrième région (38), est à une distance de 2,5 mm à 5 mm de la paroi (10).

4. Paroi verticale (10) selon l'une quelconque des revendications précédentes, **caractérisée en ce que** la tôle directrice (30), entre l'au moins une première région (32) et l'au moins une deuxième région (34), forme une surface fermée.

5. Paroi verticale (10) selon l'une quelconque des revendications précédentes, **caractérisée en ce que** la tôle directrice (30) se compose d'acier.

6. Paroi verticale (10) selon l'une quelconque des revendications précédentes, **caractérisée en ce que** la paroi (10) est une cloison.

7. Paroi verticale (10) selon l'une quelconque des revendications précédentes, **caractérisée en ce que** le profilé (20) est un profilé Holland ou un acier plat.

8. Paroi verticale (10) selon l'une quelconque des revendications précédentes, **caractérisée en ce que** la tôle directrice (30) est fixée au profilé (20) par des vis.
